# FASCICULE DE BREVET EUROPEEN

(11) **EP 0 007 837 B1**
(45) Date de publication et mention de la délivrance du brevet: **29.07.1981**
(21) Numéro de dépôt: 79400465.5
(22) Date de dépôt: 05.07.1979
(51) Int. Cl.: A24C 5/34, G01N 3/08

(54) **Dispositif pour mesurer la compacité de cigarettes ou articles analogues**
Vorrichtung zum Messen der Festigkeit von Zigaretten oder dgl.
Device for measuring the firmness of cigarettes or similar articles

(30) Priorité: 13.07.1978 FR 7820929
(43) Date de publication de la demande: 06.02.1980
(73) Titulaire: SERVICE D'EXPLOITATION INDUSTRIELLE DES TABACS ET DES ALLUMETTES, F-75340 Paris Cedex 07 (FR)
(72) Inventeur: Morin, Michel, F-45000 Orleans (Loiret) (FR); Rousseau, Alain, F-45100 Orleans (Loiret) (FR)
(74) Mandataire: Hagel, Francis

## Description

La présente invention concerne un dispositif pour mesurer la compacité d'articles à fumer de forme cylindrique tels que cigarettes, cigarettes à filtre ou bâtonnets-filtres.

Un dispositif conforme au préambule de la revendication 1 est connu par le brevet US 3310682.

La compacité d'une cigarette ou article analogue caractérise sa compressibilité, sa dureté, son remplissage. C'est l'une des caractéristiques physiques importantes qu'il faut prendre en considération pour juger de Ia qualité du produit considéré. Pour la mesurer, on utilise une unité de mesure comprenant des mâchoires qui se placent autour de la cigarette et on applique à l'une des mâchoires une charge déterminée. La mesure du déplacement relatif des mâchoires fournit une grandeur représentative de l'écrasement de la cigarette.

La compacité peut être appréciée en deux temps : l'écrasement à vide, sous une légère précharge et l'écrasement sous une charge déterminée.

De plus on a constaté qu'une seule mesure de compacité était insuffisante, et qu'il était souhaitable d'effectuer deux mesures en appliquant la charge suivant des directions différentes, notamment perpendiculaires. La mesure de compacité étant destructive, cela suppose bien entendu que les mesures portent sur deux cigarettes différentes appartenant à un même lot.

L'invention vise un dispositif qui permet de mesurer la compacité des cigarettes d'un lot suivant deux directions différentes.

L'invention a pour objet un dispositif pour mesurer la compacité d'articles à fumer de forme cylindrique tels que cigarettes, cigarettes à filtre ou bâtonnets-filtres, caractérisé par le fait qu'il comprend une unité d'alimentation pour amener les articles à un ensemble de positionnement et de distribution, deux unités de mesure de la compacité montées de part et d'autre de cet ensemble, lequel ensemble comprend un chemin de déplacement rectiligne s'étendant d'une unité de mesure à l'autre pour permettre à chaque article de se déplacer d'une position centrale de réception vers une position extrême de mesure, des moyens pour positionner les articles en position de réception alternativement dans deux positions angulaires différentes et des moyens pour déplacer lesdits articles suivant ledit chemin alternativement vers l'une et l'autre unité de mesure.

Compte tenu de sa structure, le dispositif selon l'invention mesure simultanément la compacité dans deux positions différentes des articles, puisque les deux unités de mesure peuvent fonctionner à l'unisson.

De façon avantageuse ledit ensemble comprend au moins deux tambours qui définissent entre eux ledit chemin, les tambours pouvant être entraînés en rotation dans le même sens, de manière à faire tourner autour de son axe un article en contact avec eux.

De façon préférée, chaque position angulaire est définie par une source de lumière associée à un détecteur. On utilise ici le fait que la couture d'une cigarette est une zone dont le pouvoir réfléchissant est différent de celui du reste de la cigarette : lorsque le rayonnement de la source tombe sur la couture, il est réfléchi et le courant de sortie du détecteur est plus fort ou plus faible qu'en dehors de cette position. Cette détection commande l'arrêt instantané des tambours sur lesquels repose la cigarette.

L'invention sera bien comprise à la lecture de la description suivante, faite en se référant au dessin annexé, sur lequel :
- la figure 1 est une vue schématique de .l'ensemble de positionnement et de distribution ;
- la figure 2 est une vue de face du dispositif selon l'invention, l'une des unités de mesure n'étant pas représentée ;
- la figure 3 est une vue de dessus de l'ensemble de positionnement et de distribution, et
- la figure 4 est une vue en coupe suivant la ligne IV-IV de la figure 3.

Le dispositif selon l'invention pour mesurer la compacité des cigarettes comprend essentiellement une unité d'alimentation, un ensemble de positionnement et de distribution et deux unités de mesure montées de part et d'autre de cet ensemble.

Le dispositif, à l'excepté des unités de mesure, est représenté schématiquement à la figure 1. Il comprend une unité d'alimentation agencée pour amener les cigarettes une par une en position horizontale à la position centrale de réception R définie par les tambours 1, 1' et 2, 2' (voir aussi figure 3) et représentée en trait pointillé. L'unité d'alimentation comprend un plan incliné 3 et une palette articulée 4 qui, en position basse, retient la cigarette en l'orientant de façon que son axe soit perpendiculaire à la ligne de plus grande pente du plan incliné, et en position haute (représentée en pointillé), la laisse descendre suivant le plan incliné. Les cigarettes sont amenées une par une sur le plan incliné par un organe de distribution non représenté. D'autre part, le pivotement vers le haut de la palette 4 est déclenché électriquement en liaison avec le fonctionnement du dispositif.

La cigarette ayant quitté l'unité d'alimentation vient occuper la position centrale précitée en appui sur les tambours 1, 1' et 2, 2' d'axes parallèles. Les tambours 1 et 2 sont mis en rotation dans le même sens de manière à entraîner en rotation par contact la cigarette se trouvant en appui sur les tambours. Le sens de rotation est illustré par les flèches à la figure 1. L'entraînement des tambours 1 et 2 est réalisé par un moteur 5 par l'intermédiaire de poulies 6 et d'une courroie 7 (voir figure 2).

Pour positionner correctement les cigarettes en vue de la mesure de compacité, il faut arrêter la rotation des tambours lorsque la position correcte est atteinte. Pour détecter celle-ci, on utilise le pouvoir réfléchissant différent de la couture de la cigarette. Le dispositif comprend une première cellule photoélectrique 10 placée à la verticale de la zone de réception. Lorsque, du fait de la rotation des tambours 1 et 2, la couture de la cigarette vient à recevoir le rayonnement issu de la cellule 10, elle réfléchit ce rayonnement d'une manière plus intense ou moins intense que le reste de la cigarette. Le courant de sortie émis par la cellule prend une valeur plus élevée ou moins élevée que la valeur moyenne du signal, et cela permet la détection de la couture. Cette détection déclenche à son tour l'arrêt immédiat du moteur 5 et la cigarette garde la position où la couture se trouve sur le dessus.

De façon analogue, une seconde cellule photoélectrique 11 est placée latéralement de manière que l'axe du rayonnement émis soit orthogonal à l'axe de la cellule 10, c'est-à-dire horizontal. Lorsque cette cellule 11 est active, la cigarette prend donc une position où la couture se trouve sur le côté.

Les cellules 10 et 11 sont actives tour à tour, de sorte que les cigarettes qui occupent la position de réception sont placées alternativement avec la couture dessus et avec la couture sur le côté. Les cigarettes ainsi positionnées sont amenées alternativement vers l'une et l'autre unité de mesure, si bien que les mesures de compacité sont réalisées suivant deux axes perpendiculaires. On va décrire à présent le dispositif qui assure la distribution alternée des cigarettes vers les unités de mesure (voir figures 1-4). Cette distribution s'effectue suivant un chemin rectiligne défini tout d'abord par les tambours, puis par des guides 12, 12' appartenant à l'ensemble de distribution, et qui se prolonge par des berceaux 13, 14 dans chaque unité de mesure.

La distribution est assurée par un pousseur 15 qui se déplace suivant un mouvement alternatif le long dudit chemin. Ce pousseur 15 est muni de pointes 16 pour maintenir les cigarettes dans la position correcte au cours du déplacement vers l'unité de mesure respective. Le pousseur 15 est monté pivotant à l'extrémité d'un bras supérieur 17 solidaire d'un pivot 18. Le pivot 18 est supporté en rotation par un bras inférieur 19 dont l'autre extrémité est liée rigidement à un arbre 20 entraîné par un motoréducteur 21 comprenant moteur et engrenages de réduction. De plus, le pivot 18 porte à son extrémité inférieure une roue 22 reliée par une courroie crantée 23 à une roue 24 montée autour de l'arbre 20 mais liée rigidement au châssis par une goupille 25 et donc fixe.

Comme la figure 3 le montre clairement, la roue 24 a un diamètre double de celui de la roue 22, l'arbre 20, le pivot 18 et le pivot 26 du pousseur 15 ont leurs axes de rotation parallèles et les entraxes entre les points 18-20 et 18-26 sont identiques ; par conséquent le mécanisme transforme le mouvement de rotation de l'arbre 20 en un mouvement rectiligne du pousseur 15 suivant le chemin précité. Le moteur 21 est commandé de façon à provoquer, si l'on suppose le pousseur dans la position de la figure 3, tout d'abord un mouvement de gauche à droite du pousseur 15, celui-ci amenant la cigarette présente dans la zone de réception à l'unité de mesure de droite puis, le pousseur étant alors à droite de la zone de réception, un mouvement de droite à gauche qui amène la cigarette suivante vers l'unité de mesure située à gauche.

Les unités de mesure ne présentent pas par elles-mêmes de caractéristiques originales. Elles comprennent une mâchoire inférieure 29 qui reçoit la cigarette et une mâchoire 30 qui vient se placer sur la cigarette à mesurer et un attelage mobile 31 qui vient s'appliquer sur la mâchoire 30 avec une charge déterminée. Le déplacement relatif des mâchoires est indicatif de l'écrasement de la cigarette et par suite de sa compacité.

Le dispositif décrit fonctionne comme suit. La palette articulée 4 laisse passer une cigarette qui vient se placer dans la position de réception. Dans cette position, la cigarette est positionnée angulairement de manière appropriée à l'aide des tambours 1 et 2 et d'une des cellules 10 et 11. Une fois ce positionnement réalisé, le pousseur 15 est déplacé pour amener la cigarette à l'unité de mesure située du côté opposé à sa position de départ. Pendant ce temps, une autre cigarette a été amenée au contact de la palette 4. Celle-ci pivote alors et la seconde cigarette descend suivant le plan incliné 3 jusqu'à la position de réception. Dans cette position, les tambours 1 et 2 font tourner la cigarette jusqu'à la position correcte, repérée par la couture, la cellule active étant celle qui n'était pas active pour la première cigarette. Le pousseur 15 déplace ensuite la cigarette vers l'unité de mesure non encore alimentée. Les deux unités de mesure opèrent en synchronisme, l'une mesure l'écrasement en charge de la cigarette n alors que l'autre mesure l'écrasement à vide de la cigarette n + 1 ; au cycle suivant le premier compacimètre détermine l'écrasement à vide de la cigarette n + 2 alors que le second mesure l'écrasement en charge de la cigarette n+1.

Ainsi la compacité est mesurée simultanément sur deux cigarettes suivant deux directions perpendiculaires.

## Revendications

1. Dispositif pour mesurer la compacité d'articles à fumer de forme cylindrique, tels que des cigarettes, des cigarettes-filtres ou des bâtonnets-filtres, avec une unité d'alimentation pour amener les articles à un ensemble de positionnement et de distribution caractérisé par le fait qu'il comprend deux unités de mesure de la compacité montées de part et d'autre de cet ensemble, lequel ensemble comprend un chemin de déplacement rectiligne s'étendant d'une unité de mesure à l'autre pour permettre à chaque article de se déplacer d'une position centrale de réception vers une position extrême de mesure, des moyens pour positionner les articles en position de réception alternativement dans deux positions angulaires différentes et des moyens pour déplacer les articles suivant ledit chemin alternativement vers l'une et l'autre unité de mesure.

2. Dispositif selon la revendication 1, dans lequel ledit ensemble comprend au moins deux tambours (1, 2) qui définissent entre eux ledit chemin, les tambours pouvant être entraînés en rotation dans le même sens de manière à faire tourner autour de son axe un article en contact avec eux.

3. Dispositif selon 'la revendication 1, dans lequel chaque position angulaire est définie par une source de lumière (10, 11) associée à un détecteur.

4. Dispositif selon la revendication 2, dans lequel est prévu un pousseur (15) assujetti à se déplacer suivant ledit chemin entre deux positions extrêmes correspondant chacune à l'introduction d'un article dans une unité de mesure.

5. Dispositif selon la revendication 4, dans lequel le pousseur (15) est muni de pointes (16) sur ses deux faces terminales de façon à maintenir la position angulaire des articles au cours de leur déplacement par le pousseur.

8. Dispositif selon l'une des revendications 4 et 5, dans lequel le pousseur (15) est entraîné par un moteur (21) par l'intermédiaire d'un mécanisme comprenant un arbre (20) entraîné par le moteur, un bras inférieur (19) fixé par une extrémité à cet arbre, un pivot (18) monté rotatif à l'autre extrémité du bras inférieur, un bras supérieur (17) fixé par une extrémité au pivot (18) à l'autre extrémité duquel est monté pivotant le pousseur (15), une roue fixe (24) montée autour de l'arbre (20), une roue (22) solidaire du pivot et une courroie crantée (23) reliant les deux roues.

## Claims

1. Device for measuring the compactness of smoking articles of cylindrical form, such as cigarettes, filter cigarettes or the like, with a supply unit for conducting the articles to a positioning and dispensing assembly, characterised in that it comprises two units for measuring the compactness, mounted on either side of this assembly, which assembly comprises a path of rectilinear displacement extending from one measuring unit to the other to enable each article to move from a central position of reception towards an end measuring position, means for positioning the articles In position of reception alternately in two different angular positions and means for displacing the articles along said path alternately towards one and the other measuring unit.

2. Device according to Claim 1, in which said assembly comprises at least two drums (1, 2) which define said path therebetween, the drums being driven in rotation in the same direction so as to cause an article in contact therewith to rotate about its axis.

3. Device according to Claim 1, in which each angular position is defined by a source of light-(10, 11) associated with a detector.

4. Device according to Claim 2, in which a push member (15) is provided, subjected to moving along said path between two end positions, each corresponding to the introduction of an article in a measuring unit.

5. Device according to Claim 4, in which the push member (15) is provided with tips (16) on its two end faces so as to maintain the angular position of the articles in the course of their displacement by the push member.

6. Device according to one of Claims 4 and 5, in which the push member (15) is driven by a motor (21) via a mechanism comprising a _{.}shaft (20) driven by the motor, a lower arm (19) fixed by one end to this shaft, a pivot (18) mounted to rotate at the other end of the lower arm, an upper arm (17) fixed by an end to the pivot (18), at the other end of which is pivotally mounted the push member (15), a fixed wheel (24) mounted about the shaft (20) a wheel (22) fast with the pivot and a notched belt (23) connecting the two wheels.

## Patentansprüche

1. Einrichtung zum Messen der Dichte von Rauchwaren zylindrischer Form, wie Zigaretten, Filterzigaretten, oder Filter, mit einer Zuführeinheit zum Zuführen der Artikel zu einer Positionier-und Verteileinrichtung, dadurch gekennzeichnet, daß sie zwei auf den beiden Seiten dieser Einrichtung angeordnete Einheiten zum Messen der Dichte aufweist, welche Positionier- und Verteileinrichtung einen geradlinigen Transportweg aufweist, der sich von einer Meßeinheit zu anderen erstreckt, um jeden Artikel von einer zentralen Aufnahmeposition zu einer äußersten Meßposition zu bringen, ferner Einrichtungen zum Positionieren der Artikel in zwei Stellungen verschiedenen Winkels und Einrichtungen zum Bewegen dieser Artikel entlang des genannten Weges abwechselnd zu der einen und zu der anderen Meßeinheit.

2. Einrichtung nach Anspruch 1, in der die Positionier- und Verteileinrichtung mindestens zwei Trommel (1, 2) aufweist, durch die der genannte Weg bestimmt wird, wobei die Trommeln in gleichsinnige Drehung versetzt werden können, womit ein mit ihnen in Kontakt stehender Artikel um seine Achse gedreht wird.

3. Einrichtung nach Anspruch 1, in der jede Winkelstellung durch eine mit einem Detektor verbundene Lichtquelle (10, 11) bestimmt ist.

4. Einrichtung nach Anspruch 2, in der ein Schieber (15) vorgesehen ist, der einer Bewegung zwischen zwei äußersten Positionen entlang des genannten Weges unterworfen ist, wobei jede Position dem Einführen eines Artikels in eine der Meßeinheiten entspricht.

5. Einrichtung nach Anspruch 4, in der der Schieber (15) auf seinen beiden Endflächen mit Zinken (16) versehen ist, um die Winkelstellung der Artikel während ihrer Bewegung durch den Schieber aufrechtzuerhalten.

6. Einrichtung nach einem der Ansprüche4 und 5, in der der Schieber (15) von einem Motor (21) über einen Mechanismus betätigt wird, enthaltend eine von dem Motor betätigte Welle (20), einen unteren Arm (19), der mit einem Ende an dieser Welle befestigt ist, eine Schwenkwelle (18), die an dem anderen Ende des unteren Armes drehbar befestigt ist, einen oberen Arm (17), ` der mit einem Ende an der Schwenkwelle (18) befestigt ist, an deren anderem Ende schwenkbar der Schieber (15) befestigt ist, eine Scheibe (24), die an der Welle (20) befestigt ist, eine Scheibe (22), die mit der Schwenkwelle kraftschlüssig verbunden ist, und einen mit Einschnitten versehenen Riemen (23), der die beiden Scheiben verbindet.
